# EUROPÄISCHE PATENTSCHRIFT

(11) **EP 1 894 857 B1**
(45) Veröffentlichungstag und Bekanntmachung des Hinweises auf die Patenterteilung: **24.12.2008**
(21) Anmeldenummer: 06018444.7
(22) Anmeldetag: 04.09.2006
(51) Int. Cl.: B65D 90/10, B65D 88/06, B65D 88/76

(54) **Erdtank**
Underground tank
Réservoir destiné à être enterré

(43) Veröffentlichungstag der Anmeldung: 05.03.2008
(73) Patentinhaber: Graf Plastics GmbH, 79331 Teningen (DE)
(72) Erfinder: Graf, Otto P., 79331 Teningen (DE)
(74) Vertreter: Grünecker, Kinkeldey, Stockmair & Schwanhäusser Anwaltssozietät

(56) Entgegenhaltungen:
- EP-A1- 0 870 877
- DE-A1- 19 909 041
- DE-A1- 19 911 009
- FR-A1- 2 309 323
- GB-A- 2 421 064
- US-A1- 2003 136 789
- US-B1- 6 227 396

## Beschreibung

Die Erfindung betrifft einen Erdtank gemäß Oberbegriff des Patentanspruchs 1.

Unter einem Erdtank ist in diesem Zusammenhang ein Tank zu verstehen, der im Regelfall unterirdisch eingebaut und nur unter besonderen Umständen oberirdisch verwendet wird. Solche Erdtanks sind beispielsweise bekannt aus dem Katalog R 26, Ausgabe 2006 "Regenwasser-Nutzung mit System" oder dem Prospekt "GARANTIA" 2006, jeweils der Firma Otto Graf GmbH Kunststofferzeugnisse, D 79331 Teningen, unter den Serienbezeichnungen DIAMANT, COLUMBUS und CRISTALL. Diese Erdtanks sind z.B. nach Rotationsgussverfahren mit einstückig eingeformtem Tankdom hergestellt, der erheblich über den benachbarten Umriss vorsteht, und in den Rohranschlüsse an vorbestimmten Positionen eingeformt werden. In den Tankdom wird wahlweise entweder direkt ein Deckel, oder ein verlängernder Domschacht mit Deckel, oder ein Domschacht und ein Zwischenstück, oder das Zwischenstück direkt eingesetzt. Der integrierte Tankdom bedingt wegen seines Überstandes relativ große Transportabmessungen des Tanks bzw. Tankteils. Rohrleitungen zum und vom Tankdom müssen an die gegebenen Anschlusspositionen angepasst werden. Da sich die Einbaulage des Erdtanks beispielsweise nach baulichen Gegebenheiten vor Ort richtet und nur in den seltensten Fällen auf geplante oder vorhandene Rohrleitungen abgestimmt werden kann, müssen die Rohrleitungen entsprechend verlegt werden, was nicht nur aufwändige Aushubarbeiten erfordert, sondern auch zu Strömungshindernissen führen kann. Außerdem besteht der Tankdom aus dem Material des Erdtanks, obwohl für den Tankdom andere Material-Anforderungen gelten können als für den Erdtank selbst, und muss sich die Gestaltung des Tankdoms den Formmöglichkeiten des Tankformwerkzeuges unterwerfen.

Bei dem aus US-A-2003/0136789 bekannten Erdtank sind in Tanklängsrichtung beabstandet zwei kreisrunde Öffnungen eingeformt, die in etwa bündig mit dem umgebenden Außenumriss des Tanks liegen. In die jeweilige Öffnung wird entweder ein Deckel oder ein Tankdom eingebaut. Der Deckel bzw. Tankdom ist in der Einbaulage mittels eines Bajonettverschlusses mit vier in Umfangsrichtung verteilten Bajonettelementen in einer vorgeschriebenen Drehposition festgelegt. Der Tankdom weist keine Rohranschlussstellen für seitliche Rohrleitungen auf.

Bei dem aus GB-A-2421064 bekannten Speichertank ist ein Tankdom als vertikaler Kragen mit einer oben umlaufenden, U-förmigen Einsteckrinne einstückig angeformt. In der Einsteckrinne ist ein behälterartiges Aufsatzstück mit seinem Unterrand montiert. Seitlich anzuschließende Rohrleitungen werden durch die Wand des Aufsatzstücks geführt, dessen Außenabmessungen erheblich größer als die des Tankdoms sind.

Bei dem aus DE-A-19911009 bekannten Regenwassersammeltank ist ein annähernd zylindrischer Tankkörper mit einem über den angrenzenden Außenumriss des Tankkörpers vorstehenden Tankdom einstückig ausgebildet. In der Öffnung des überstehenden Tankdoms sind nach innen ragende Gewindeeingriffselemente geformt. In den Tankdom wird ein Aufsatzstück eingesetzt, dessen Außenwand zu einem Gewinde verformt ist. Durch Verdrehen des Aufsatzstücks im Tankdom wird die Höhenlage der oberen Öffnung des Aufsatzstücks in Relation zum Tankkörper eingestellt.

Der Erfindung liegt die Aufgabe zugrunde, einen Erdtank anzugeben, der minimale Transportabmessungen hat und es gestattet, zum Tankdom führende und von diesem weg verlaufende Rohrleitungen optimal zu platzieren.

Die gestellte Aufgabe wird mit den Merkmalen des Patentanspruchs 1 gelöst.

Da der Tankdom als Losteil separat gefertigt wird, kann er unabhängig vom Erdtank selbst aus den Anforderungen an den Tankdom speziell gerecht werdendem Material hergestellt und entsprechend gestaltet werden,. Die Transportabmessungen des Erdtanks sind minimiert, da der Überstand des Tankdoms wegfällt. Die Möglichkeit, den Tankdom in der Einbaulage in wählbare Drehpositionen relativ zum Erdtank zu drehen, lässt es zu, zum Tankdom geführte Rohrleitungen optimal zu platzieren und zu verlegen, weil die jeweils optimale Drehposition des Tankdoms unabhängig von der Lage des Erdtanks vor Ort an die Rohrleitungen angepasst werden kann. Ein wesentlicher Gesichtspunkt ist es, den nachträglich montierbaren Tankdom in der Öffnung des Erdtanks zu verstauen, um ein kompaktes Transportgebinde mit minimierten Transportabmessungen zu erzielen, wobei der in der Transportlage in die Öffnung eingesteckte Tankdom zusätzlichen Stauraum für weitere Ausrüstungsteile bietet. Dabei ist es günstig, wenn sich der Tankdom so weit einstecken lässt, dass er auch in der Transportlage nicht nennenswert über den benachbarten Umriss des Erdtanks vorsteht.

Eine stufenlose Drehbarkeit um 360° erhöht die Flexibilität des Systems noch mehr.

Die Montage des Tankdoms ist besonders einfach, wenn der Tankdom mit dem Tank bzw. Tankteil verschnappt ist. Es werden keine zusätzlichen Befestigungselemente und auch keine Spezialwerkzeuge für die Montage benötigt. Durch das Verschnappen des Tankdoms wird auch die erforderliche Dichtigkeit erzielt.

Baulich einfach ist die Öffnung mit dem Kragen und der Schulter bereits für die bequeme Montage des Tankdoms vorbereitet. Bei der Montage brauchen nur noch die Schnapphaken eingerastet zu werden. Die gewünschte Drehposition des Tankdoms wird zweckmäßig vor dem Einschnappen gewählt. Da im Regelfall die wenigstens eine eingelegte Dichtung ohnedies eingefettet oder befeuchtet wird, ist es sogar möglich, den eingeschnappten Tankdom in die gewünschte Drehposition zu drehen, oder eine zunächst gewählte Drehposition nachträglich noch zu verändern, um die Rohrleitungen optimal platzieren zu können. Die Verschnappung wird zweckmäßig mittels des Fußteils des Tankdoms bewirkt.

Dabei kann es zweckmäßig sein, den Tank bzw. den Tankteil zunächst mit der durch eine Scheibe verschlossenen Öffnung herzustellen, da dies herstellungstechnisch Vorteile bietet, und erst nachträglich die Scheibe entlang einer Soll-Trennlinie herauszutrennen. Durch diese Trennung wird dann der Kragen zum Verschnappen des Tankdoms freigelegt. Dies kann bereits beim Hersteller vorgenommen werden.

Bei einer zweckmäßigen Ausführungsform weist der Tankdom bis auf den Fußteil einen unrunden Querschnitt auf. In diesem unrunden Querschnitt können Flachstellen für Rohranschlüsse vorbereitet sein. Vorzugsweise wird auch zumindest eine Erdverzahnungsvertiefung vorgesehen, die ein nachträgliches Verdrehen des Tankdoms verhindert, da sich der Tankdom mit den Erdreich verzahnt.

Herstellungstechnisch günstig weist der Fußteil einen Außenflansch an der Tankdomwand und einen vom Außenflansch abstehenden, zur Tankdomachse in etwa koaxialen Einsteckring auf. Der Außenflansch wird über die Öffnung gestülpt, wenn der Einsteckring in die Öffnung eindringt. Auf diese Weise ist der Tankdom stabil auf dem Erdtank abgestützt.

An der Außenseite des Wurzelbereiches des Einsteckrings kann im Außenflansch wenigstens eine Dichtungsaufnahmenut vorgesehen sein. In diese Dichtungsaufnahmenut wird entweder ein Dichtrahmen eingelegt oder dringt ein um die Öffnung platzierter Dichtring am Erdtank ein. Durch das Verschnappen wird die erforderliche Dichtkraft erzeugt.

Zweckmäßig ist der Rand der Öffnung des Tanks bzw. Tankteils doppelwandig und verrippt, um in diesem Bereich hohe Festigkeit zu gewährleisten.

Im Umfangsverlauf des Einsteckrings sind zweckmäßig mehrere rückstellend federnde Schnapphaken vorgesehen, die sich nach dem Einstecken des Einsteckrings selbsttätig hinter der Schulter im Erdtank verhaken. Falls erforderlich, lässt sich die Schnappverbindung durch Eingreifen von oben durch den Tankdom wieder lösen.

Bei einer Ausführungsform sind die Schnapphaken entlang des Umfangsverlaufes des Einsteckrings in mehreren Gruppen angeordnet, zwischen denen schnapphakenfreie Bereiche vorliegen. Dadurch ist der Einsteckring über einen Großteil seines Umfangs sehr stabil und wird beim Verschnappen ein Form- und Kraftschluss an vielen Stellen entlang des Umfangs erzeugt.

Ein Übergang zwischen dem Außenflansch und der Tankdomwand sollte maximal auf dem Außendurchmesser des Einsteckrings liegen, damit der Tankdom in Transportlage möglichst weit in die Öffnung eingesteckt werden kann.

Zweckmäßig ist sogar eine Stapelschulter am Tankdom vorbereitet, mit der der Tankdom in der Transportlage auf dem Öffnungsrand aufliegt und stabil abgestützt ist. Diese Stapelschulter wird beispielsweise einfach vom Grund der Dichtungsaufnahmenut gebildet.

Damit sich der Tankdom bequem in den Erdtank einstecken lässt, ist es zweckmäßig, wenn die Tankdomwand ab dem Außenflansch schräg nach innen geneigt ist und an einer nach innen gezogenen Schulter endet, die den Aufnahmesitz umgibt. Diese Gestaltung führt auch zu hoher Gestaltfestigkeit des Tankdoms im oberen Bereich.

Bei einer zweckmäßigen Ausführungsform weist ein zum Tankdom passender Domschacht einen Sitz für einen Deckel oder ein Zwischenstück auf. An dem Sitz ist außen ein Ringflansch, vorzugsweise mit unterseitigen Versteifungsrippen angeformt, dessen Außendurchmesser mindestens dem Außendurchmesser des Einsteckrings entspricht. In Transportlage lässt sich damit der Domschacht vollständig in den Tankdom einstecken, zentrieren und auf dem Einstreckring abstützen.

Bei einer zweckmäßigen Ausführungsform weist der Erdtank zwei identisch hergestellte Tankteile auf, wobei die Scheibe nur aus der Öffnung eines Tankteils entnommen und in dieser Öffnung der Tankdom montiert oder zum Transport eingesteckt ist. Die Verwendung identischer Tankteile zur Erstellung des Erdtanks ermöglicht eine optimale Ausnutzung ein und desselben Werkzeugs, z.B. eines Spritzguss- oder Spritzprägewerkzeugs. Mit Spritzgieß- oder Spritzprägeverfahren lassen sich die Tankteile aus kostengünstigerem Material in kleineren Werkzeugen als beim Rotationsgießen und mit höherer Ausstoßrate herstellen. Dieses Werkzeug braucht auf die Form und Ausbildung des Tankdoms keine Rücksicht zu nehmen, da der Tankdom in einem separaten Werkzeug hergestellt wird.

Nach einem weiteren, wichtigen Gedanken sind die Tankteile mittels außen angebrachter Schnellverbinder entlang einer Nahtstelle teilbar gefügt. Dies lässt es zu, die Transportabmessungen noch weiter zu reduzieren, da die beiden Tankteile ineinander gestapelt transportiert werden können, wobei der Tankdom und weiteres Zubehör in den Schalenhohlraum eingelegt wird. Die Montage des Erdtanks und des Tankdoms erfolgt vor Ort.

Aus denselben Tankteilen lässt sich jedoch bei einer anderen Ausführungsform, z.B. bereits beim Hersteller, ein monolithischer Erdtank erstellen, indem die Tankteile entlang der Nahtstelle verschweißt werden. Zum Transport des monolithischen Erdtanks und zum reduzieren der Transportabmessungen wird dann zunächst eine Öffnung freigelegt und in diese Öffnung der Tankdom eingesteckt, wobei in dem vom Tankdom bereitgestellten Stauraum weitere Ausstattungskomponenten unterzubringen sind.

Schließlich ist es zweckmäßig, die Tankteile und zumindest den Tankdom einstückig als Kunststoff-Spritzgussteile auszubilden. Besonderen Vorteil bieten Spritzprägeteile, da sie mit geringerem Formdruck hergestellt werden können.

Anhand der Zeichnungen werden Ausführungsformen des Erfindungsgegenstandes erläutert. Es zeigen:
- Fig. 1: eine Perspektivansicht eines Erdtanks in Einbaulage,
- Fig. 2: eine Perspektivteilansicht des Erdtanks von Fig. 1,
- Fig. 3: den Erdtank von Fig. 1 als Transpörtgebinde in einer Perspektivansicht,
- Fig. 4: eine Perspektivteilansicht eines Details,
- Fig. 5: einen Schnitt der Schnittebene V-V von Fig. 4,
- Fig. 6: im Schnitt, in der Schnittebene V-V von Fig. 5 den Erdtank als Transportgebinde gemäß Fig. 3, und
- Fig. 7: im Schnitt, in der Schnittebene V-V von Fig. 4 den Erdtank in der Einbaulage, beispielsweise gemäß Fig. 1.

Ein Erdtank E in Fig. 1 besteht zweckmäßig aus Kunststoff und ist in der gezeigten Ausführungsform aus zwei Tankteilen 1, 2 entlang einer Nahtstelle 5 mit außen aufgebrachten Schnellverbindern 4 gefügt. Zweckmäßig sind die beiden Tankteile 1, 2 in identischer Ausführung mit ein und demselben Werkzeug, beispielsweise als Spritzgussteile oder Spritzprägeteile, hergestellt. Der Erdtank E wird mit den Schnellverbindern 4 erst vor Ort gefügt, so dass sich die Tankteile 1, 2 beim Transport ineinander stapeln lassen. Andererseits kann der Erdtank auch bereits beim Hersteller gefügt und fertiggestellt zum Einbauort transportiert werden. Alternativ ist angedeutet, dass die beiden Tankteile 1, 2 ohne Schnellverbinder in der Nahtstelle 5 wie durch die Bezugsziffer 3 angedeutet miteinander durch Verschweißen zu einem monolithischen Erdtank, z.B. bereits beim Hersteller, gefügt sind. Jeder Tankteil, zumindest aber der in Fig. 1 obere Tankteil 1, weist einen Domansatz 6 auf, der in etwa bündig ist mit dem angrenzenden Umriss.

In Fig. 1 ist der Erdtank E bereits in Einbaulage M gezeigt, d.h., im Domansatz 6 ist ein über den Umriss vorstehender Tankdom D montiert, in dem als eine. Option ein Domschacht A eingesteckt ist, der eine obere Öffnung 7 besitzt. Die Achse des Tankdoms ist mit X angedeutet. Der Tankdom D ist zweckmäßig ein einstückiges Spritzguss- oder Spritzprägeteil beispielsweise aus PP oder PET, in unverstärkter, oder mineral- oder glasfaserverstärkter Einstellung. Falls gewünscht, könnte der Tankdom D oder/und der Domschacht auch aus Metall, z.B. Gusseisen bestehen.

In der in Fig. 1 gezeigten Einbaulage M wird der Erdtank im Erdreich unterirdisch eingebaut, so dass die Öffnung 7 beispielsweise mit der Rasenfläche oder der Bodenfläche im Wesentlichen bündig ist. Dabei wird zum oder vom Tankdom D mindestens eine Rohrleitung verlegt.

Fig. 2 zeigt den Erdtank E in der Einbaulage M, wobei eine Rohrleitung 10 an den Tankdom D angeschlossen ist. Wie der Doppelpfeil 8 andeutet, kann der Tankdom D, der als Losteil separat vom Erdtank oder den Tankteilen 1, 2 hergestellt wird, in einer wählbaren von mehreren Drehpositionen relativ zum Erdtank E montiert sein, so dass die jeweilige Rohrleitung 10 unabhängig von der Lage des Erdtanks im Erdreich optimal platziert werden kann. Zweckmäßig ist der Tankdom D sogar über 360° relativ zum Erdtank verdrehbar.

Der Tankdom D weist einen runden Fußteil F mit einem Außenflansch 12 auf, der am Domansatz 6 des Tankteils 1 befestigt ist. Zweckmäßig ist der Tankdom D durch eine Schnappverbindung festgelegt. Der Außenumriss des Tankdoms kann unrund sein und beispielsweise zumindest eine Abflachung 9 für einen Rohrleitungsanschluss aufweisen. Gegebenenfalls ist eine Erdverzahnungsvertiefung 11 eingeformt, die ein nachträgliches Verdrehen des Tankdoms D dank einer Verzahnung mit dem Erdreich verhindert. Der Domschacht A kann auch relativ zum Tankdom verdrehbar sein.

Fig. 3 zeigt den Erdtank von Fig. 1 in Transportlage T und als kompaktes Transportgebinde G. Dabei kann es sich um den mittels der Schnellverbinder 4 oder durch Schweißen gebildeten Erdtank handeln, wobei der Tankdom D umgekehrt wie in der Einbaulage in den Fig. 1 und 2 zum Transport eingesteckt ist, und gegebenenfalls auch der Domschacht A. Der eingesteckte Tankdom D bzw. der Domschacht A bieten einen einen großen Stauraum S für weitere Ausrüstungsteile des Erdtanks.

Ferner ist angedeutet, dass das Transportgebinde G in angeformten Fußteilen 13 unterseitig Transportfüße 15 aufweist, während die oberen Fußteile 13 Ösen 14 für ein Hebezeug bieten. Der eingesteckte Tankdom D steht mit seinem Fußteil F nur geringfügig über den angrenzenden Außenumriss des Erdtanks E vor.

Fig. 4 zeigt beispielsweise eine Ansicht des unteren Tankteils 2 (bzw. des oberen, identischen Tankteils 1) ehe eine zur Montage und zum Verstauen des Tankdoms vorgeformte Öffnung K freigelegt wird. Die Öffnung K ist von einem doppelwandigen Öffnungsrand 17 mit Radialrippen 18 als Teil des Domansatzes 6 umgeben, und durch eine im Wesentlichen ebene Scheibe 16 verschlossen. Die Scheibe 16 ist entlang einer Solltrennlinie 19 mit dem Öffnungsrand 17 verbunden. Für den Fall, dass in dieser Öffnung K der Tankdom D montiert werden soll, wird, zweckmäßig bereits beim Hersteller, die Scheibe 16 herausgetrennt. Im anderen Tankteil verbleibt die Scheibe 16, die aus Festigkeitsgründen verrippt ausgebildet sein kann. Fig. 4 zeigt auch die in die Fußteile 13 eingesteckten Transportfüße 15 und die Ösen 14 für ein Hebezeug.

Fig. 5 als Schnitt in der Schnittebene V-V in Fig. 4 zeigt, dass die Öffnung K durch die Scheibe 16 mit ihren Rippen 20 verschlossen ist, wobei die Scheibe 16 in der Solltrennlinie 19 mit einem Kragen 21 der Öffnung K verbunden ist. Am unteren Ende des Kragens 21 ist eine hinterschnittene Schulter 22 geformt. Der Kragen 21 wird durch den Öffnungsrand 17 und die Radialrippen 17 stabil abgestützt. Die Scheibe 16 bildet mit dem Kragen 21 und dem Öffnungsrand 17 den Domansatz 6 des Tankteils 1, wobei die Scheibe 16 bzw. der Kragen 21 im Wesentlichen mit dem angrenzenden Umriss 23 des Tankteils 1 bündig ist.

Fig. 6 zeigt im Schnitt einen Teil des Transportgebindes G von Fig. 3. Im Tankteil 1 ist die Öffnung K freigelegt. Der Tankdom D ist mit dem Aufnahmesitz 26 voran in die Öffnung K eingesteckt. Im Tankdom D ist, gegebenenfalls, auch der Domschacht A verstaut, wobei innen weiterer Stauraum für zusätzliche Ausstattungskomponenten vorhanden ist. Der Tankdom D ist z.B. eingesteckt, bis er mit einer außen angeformten Stapelschulter 32 des Fußteils F im Wesentlichen auf dem Kragen 21 aufsitzt.

Der Tankdom D besitzt eine vom Fußteil F schräg einwärts geneigte Tankdomwand 24, die über eine einwärts gezogene Schulter 25 bis zum Aufnahmesitz 26 verläuft. Von der Tankdomwand 24 erstreckt sich ein Außenflansch 27 mit einem Stülprand 28 nach außen. An der dem Aufnahmesitz 26 abgewandten Seite des Außenflansches 27 ist ein zur Achse X des Tankdoms D im Wesentlichen koaxialer Einsteckring 29 angeformt, an dem Schnapphaken 30 vorgesehen sind. Im Außenflansch 27 ist, beispielsweise angrenzend an den Einstreckring 29, eine umlaufende Dichtungsaufnahmenut 31 eingeformt, deren Grund die Stapelschulter 32 bildet.

Der Domschacht A weist eine sich zu einer Öffnung 34 erstreckende Wand 33 und einen Sitz 35 beispielsweise für einen Deckel auf. Der Sitz 35 ist außen von einem Ringflansch 36 umgeben, dessen Außendurchmesser mindestens dem Außendurchmesser des Einsteckrings 29 entspricht, und der unterseitig durch Rippen 37 abgestützt ist. Mittels des Ringflansches 36 und der Rippen 37 ist der Domschacht A in dem Transportgebinde G im eingesteckten Tankdom D zentriert und positioniert.

Fig. 7 zeigt im Schnitt die fertig montierte Einbaulage M beispielsweise von Fig. 1. Der Tankdom D ist mit dem Einsteckring 29 in den Kragen 21 eingesteckt, bis die Schnapphaken 30 hinter der Schulter 22 eingerastet sind. Die Schnapphaken 30 sind, bei dieser Ausführungsform, entlang der Umfangserstreckung des Einsteckringes 29 in Gruppen angeordnet, so dass dazwischen schnapphaken-freie Bereiche 41 vorliegen. Jeder Schnapphaken 30 ist elastisch rückstellend im Einsteckkragen 29 geformt. In die Dichtungsaufnahmenut ist eine Dichtung 40 eingelegt, die auf dem Kragen 21 aufsteht und für Dichtigkeit sorgt. Der Stülprand des Außenflansches greift über den Öffnungsrand der Öffnung K hinweg.

Der Domschacht A ist in den Aufnahmesitz 26 von oben eingesteckt, wobei eine Dichtung 39 für die Dichtigkeit und Halterung des Domschachts A sorgt. Der Ringflansch 36 steht nach außen über den Tankdom D vor. In der Flachstelle 9 ist ein Rohranschluss 38 ausgeschnitten, der durch die gewählte Drehposition des Tankdoms D relativ zum Tankteil 1 exakt beispielsweise auf die gestreckte, optimal kurze Rohrleitung 10 von Fig. 2 ausgerichtet ist. Die Rohrleitung 10 lässt sich möglichst gerade und unabhängig von der Lage des Erdtanks zum Tankdom D verlegen, weil sich dessen Drehposition auf die Rohrleitung 10 einstellen lässt.

Das Konzept, den Tankdom D als Losteil und hinsichtlich des Materials und der Gestaltung auf die speziellen Anforderungen eines Tankdoms abgestimmt herzustellen, ist auch für anderen Erdtanks zweckmäßig, beispielsweise monolithisch durch Rotationsgießen hergestellte Erdtanks, in denen die Öffnung zum Montieren und/oder Verstauen des Tankdoms entweder schon ausgespart oder nachträglich ausgeschnitten wird. Die Öffnung K könnte gegenüber dem angrenzenden Umriss des Erdtanks versenkt angeordnet sein, um jeglichen Überstand in den Transportabmessungen des Erdtanks zu vermeiden. Aber auch eine geringfügig überhöhte Platzierung der Öffnung in Relation zum angrenzenden Umriss ist denkbar. Als weitere Alternative könnten die Schnapphaken auch außenseitig am Domansatz eingerastet sein, und könnte, falls erforderlich, die letztendlich gewählte Drehposition des Tankdoms durch ein Befestigungselement fixiert werden. Ferner könnte der Tankdom D auch höher oder niedriger, in Relation zu den Abmessungen des Erdtanks, sein, als gezeigt. Falls der Erdtank beispielsweise zur Abwasseraufbereitung oder dgl. mit einer oder mehreren Trennwänden ausgestattet ist, könnten mehrere Tankdome auf die vorbeschriebene Weise montiert sein. Der Tankdom ist zweckmäßig so groß bemessen, dass er die Funktion eines Mannloches erfüllt. Beispielsweise könnten innen im Tankdom Trittstufen oder Befestigungseinrichtungen für eine Leiter eingeformt oder angebracht sein. Ein Erdtank E könnte wahlweise mit einem von mehreren z.B. unterschiedlich hohen oder verschieden ausgebildeten Tankdomen ausgestaltet werden, beispielsweise in Anpassung an die Einbaugegebenheiten oder den jeweiligen Verwendungszweck.

## Patentansprüche

1. Erdtank (E) mit wenigstens einem Tankdom (D), aus Kunststoff, wobei der Erdtank einteilig oder aus Tankteilen (1, 2) gefügt ist und der Tankdom (D) in Einbaulage (M) über den benachbarten Tank- oder Tankteil-Umriss (23) vorsteht und einen Aufnahmesitz (26) wahlweise für einen Deckel, einen Domschacht (A) oder ein Zwischenstück aufweist, wobei der Tankdom (D) ein separat hergestelltes Losteil und in montierter Einbaulage (M) in einer im Wesentlichen mit dem Tankumriss (23) bündigen runden Öffnung (K) in wählbare Drehpositionen relativ zum Tank bzw. Tankteil verdrehbar ist, **dadurch gekennzeichnet, dass** der Tankdom (D) zur Montage einen Fußteil (F) aufweist, dessen Durchmesser größer ist als der Durchmesser des Aufnahmesitzes (26), und dass der Tankdom (D) in Transportlage (T) mit dem Aufnahmesitz (26) voran im Wesentlichen bis zum Fußteil (F) in die Öffnung (K) steckbar ist und einen durch den Fußteil (F) zugänglichen Transportstauraum (S) bildet.

2. Erdtank nach Anspruch 1, **dadurch gekennzeichnet, dass** der Tankdom (D) in der Einbaulage um die Tankdomachse (X) stufenlos um 360° verdrehbar ist.

3. Erdtank nach Anspruch 1, **dadurch gekennzeichnet, dass** in der Einbaulage (M) der Tankdom (D) in der Öffnung (K) mit dem Tank bzw. Tankteil verschnappt ist, vorzugsweise mittels des Fußteils (F) des Tankdoms (D).

4. Erdtank nach Anspruch 1, **dadurch gekennzeichnet, dass** die Öffnung (K) an einem Kragen (21) eine innenliegende, hinterschnittene Schulter (22) für Schnapphaken (30) des Tankdoms (D) aufweist, dass mehrere rückstellend federnde Schnapphaken (30) im Umfangsverlauf eines Einsteckrings (29) des Fußteils (F) vorgesehen sind, und dass die Schnapphaken (30) hinter der Schulter (22) einhakbar sind.

5. Erdtank nach Anspruch 1, **dadurch gekennzeichnet, dass** die Öffnung (K) des Tanks bzw. Tankteils nach dessen Herstellung mit einer, vorzugsweise verrippten, ebenen, Scheibe (16) verschlossenen ist, und dass die Scheibe (16) zur Montage des Tankdoms (D) entlang einer kreisrunden Solltrennlinie (19) aus dem Kragen (21) entnehmbar ist.

6. Erdtank nach Anspruch 1, **dadurch gekennzeichnet, dass** der Tankdom (D) bis auf den Fußteil (F) einen unrunden Querschnitt mit zumindest einer Flachstelle (9) für wenigstens einen Rohranschluss (39) aufweist.

7. Erdtank nach Anspruch 6, **dadurch gekennzeichnet, dass** der Tankdom (D) zumindest eine Erdverzahnungsvertiefung (11) aufweist.

8. Erdtank nach Anspruch 4, **dadurch gekennzeichnet, dass** der Fußteil (F) an der Tankdomwand (24) einen Außenflansch (12) und den Einsteckring (29) aufweist, der mit dem Innendurchmesser der Öffnung (K) vom Außenflansch (12) absteht und in etwa zur Tankdomachse (X) koaxial ist.

9. Erdtank nach Anspruch 8, **dadurch gekennzeichnet, dass** an der Außenseite des Wurzelbereichs des Einsteckrings (29) im Außenflansch (12) wenigstens eine Dichtungsaufnahmenut (31) vorgesehen ist.

10. Erdtank nach Anspruch 1, **dadurch gekennzeichnet, dass** der Rand (17) der Öffnung (K) des Tanks bzw. Tankteils doppelwandig und verrippt ist.

11. Erdtank nach Anspruch 4, **dadurch gekennzeichnet, dass** die Schnapphaken (30) entlang des Umfangverlaufes mehrere Gruppen bilden, und dass zwischen den Gruppen schnapphaken-freie Bereiche (41) am Einsteckring (29) vorliegen.

12. Erdtank nach Anspruch 8, **dadurch gekennzeichnet, dass** ein Übergang zwischen dem Außenflansch (12) und der Tankdomwand (24) maximal auf dem Außendurchmesser des Einsteckrings (29) oder dem Innendurchmesser der Öffnung (K) des Tanks bzw. Tankteils liegt.

13. Erdtank nach Anspruch 9, **dadurch gekennzeichnet, dass** der Tankdom (D) eine außenliegende Stapelschulter (32) aufweist, die, vorzugsweise, vom Grund der Dichtungsaufnahmenut (31) gebildet ist.

14. Erdtank nach Anspruch 8, **dadurch gekennzeichnet, dass** die Tankdomwand (24) ab dem Außenflansch (12) schräg nach innen geneigt ist und an einer nach innen gezogenen Schulter (25) endet, die den Aufnahmesitz (26) umgibt.

15. Erdtank nach Anspruch 8, **dadurch gekennzeichnet, dass** ein zum Tankdom (D) passender Domschacht (A) einen Sitz (35) für einen Deckel oder ein Zwischenstück aufweist, und dass an dem Sitz (35) außen ein Ringflansch (36), vorzugsweise mit unterseitigen Versteifungsrippen (37) angeformt ist, dessen Außendurchmesser mindestens dem Außendurchmesser des Einsteckrings (29) entspricht.

16. Erdtank nach Anspruch 5, **dadurch gekennzeichnet, dass** der Erdtank (E) zwei identisch jeweils mit der Scheibe (16) verschlossenen Öffnungen (K) hergestellten Tankteile (1, 2) aufweist, und dass die Scheibe (16) aus der Öffnung (K) nur eines Tankteils (1) entnommen und in dieser freigelegten Öffnung (K) der Tankdom (D) entweder montiert oder zum Transport eingesteckt ist.

17. Erdtank nach Anspruch 16, **dadurch gekennzeichnet, dass** die Tankteile (1, 2) mittels außen angebrachter Schnellverbinder (4) teilbar entlang einer Nahtstelle gefügt sind.

18. Erdtank nach Anspruch 16, **dadurch gekennzeichnet, dass** die Tankteile (1, 2) entlang einer Nahtstelle (5) durch Schweißen (3) zu einem monolithischen Erdtank (E) gefügt sind, und dass der monolithische Erdtank mit zumindest dem in der freigelegten Öffnung (K) in Transportlage (T) verstauten Tankdom (D), gegebenenfalls auch mit einem im Tankdom verstauten Domschacht (A) und/oder einem Deckel, ein Transportgebinde (G) bildet.

19. Erdtank nach wenigstens einem der vorhergehenden Ansprüche, **dadurch gekennzeichnet, dass** die Tankteile (1, 2) und zumindest der Tankdom (D) einstückige Kunststoff-Spritzgussteile, vorzugsweise Spritzprägeteile, sind.

## Claims

1. Underground tank (E), from plastic material, having at least one tank dome (D), the underground tank either being unitary or joined from tank parts (1, 2), the tank dome (D) in installed position (M) of the underground tank protruding beyond the adjacent contour (23) of the underground tank or tank part, the tank dome providing a seat (26) selectively for a lid, a dome shaft (A) or an intermediate piece, the tank dome (D) being a separately manufactured part which when in mounted position (M) in the underground tank within a round opening (K) which is substantially flush with the contour (23) of the underground tank part is rotatable into selective rotary positions relative to the underground tank or tank part **characterised in that** the tank dome (D) is provided for mounting purposes with a foot part (F), the diameter of which is larger than the diameter of the seat (26), and that the tank dome (D) in an inverted transport position (T) can be put with the seat (26) leading substantially to the foot part (F) into the opening (K) such that a transport stowing space (S) is defined which is accessible via the foot part (F).

2. Underground tank according to claim 1, **characterised in that** the tank dome (D) when in mounted position (M) in the seat (26) is rotatable without steps about 360° around the axis (X) of the tank dome.

3. Underground tank according to claim 1, **characterised in that** in the mounted position (M) of the tank dome (D) the tank dome (D) is snap-fixed within the opening (K) into the underground tank or tank part, preferably by means of the foot part (F) of the tank dome (D).

4. Underground tank according to claim 1, **characterised in that** the opening (K) is provided at a collar (21) with an inner, undercut shoulder (22) for snap hooks (30) of the tank dome (D), that several resiliently returning snap hooks (30) are provided along the circumference of an insertion ring (29) of the foot part (F), and that the snap hooks (30) can be hooked behind the shoulder (22).

5. Underground tank according to claim 1, **characterised in that** the opening (K) of the underground tank or tank part is closed after production by a disc (16), which, preferably, has ribs and is flat, and that the disc (16) is removable from the collar (21) along a circular predetermined separation line (19) before insertion of the tank dome (D).

6. Underground tank according to claim 1, **characterised in that** the tank dome (D), except the round foot part (F), has a cross-section different from a round cross-section and includes at least one flat region (9) for at least one piping connecting port (39).

7. Underground tank according to claim 6, **characterised in that** the tank dome (D) is formed with at least one subterranean engagement depression (11).

8. Underground tank according to claim 4, **characterised in that** at the tank dome wall (24) the foot part (F) is provided with an outer flange (12) and the insertion ring (29), that the insertion ring (29) protrudes from the outer flange (12), has the inner diameter of the opening (K) and is substantially coaxial to the axis (X) of the tank dome (D).

9. Underground tank according to claim 8, **characterised in that** at least one sealing receiving groove (31) is provided in the outer flange (12) at an outer side of a root portion of the insertion ring (29).

10. Underground tank according to claim 1, **characterised in that** an edge (17) of the opening (K) of the underground tank or tank part has double walls and ribs.

11. Underground tank according to claim 4, **characterised in that** the snap hooks (30) define several groups along the circumference of the insertion ring (29), and that regions (41) are provided at the insertion ring (29) and between the groups which regions are free of snap hooks.

12. Underground tank according to claim 8, **characterised in that** a transition between the outer flange (12) and the wall (24) of the tank dome is situated maximally at the outer diameter of the insertion ring (29) or the inner diameter of the opening (K) of the underground tank or the tank part.

13. Underground tank according to claim 9, **characterised in that** the tank dome (D) is provided with an outer stacking shoulder (32) which, preferably, is formed by the bottom of the sealing receiving groove (31).

14. Underground tank according to claim 8, **characterised in that** the wall (24) of the tank dome, beginning at the outer flange (12), is inclined obliquely inwards and terminates at an inwardly extending shoulder (25) which surrounds the seat (26).

15. Underground tank according to claim 8, **characterised in that** a dome shaft (A) fitting into the tank dome (D) is provided with a seat (35) for a lid or an intermediate piece, and that an annular flange (36) is formed at the outer side of the seat (35), preferably, the annular flange (36), having stiffening ribs (37) at the lower side, the outer diameter of the annular flange (31) corresponding to at least the outer diameter of the insertion ring (29).

16. Underground tank according to claim 5, **characterised in that** the underground tank (E) consists of two identical tank parts (1, 2) each having at least one opening (K) closed by a disc (16), that the disc (16) is removed from the opening (K) of one tank part (1) only, and that in this opening (K), from which the disc (16) is removed, the tank dome (D) either is mounted or is put in for transportation.

17. Underground tank according to claim 16, **characterised in that** the tank parts (1, 2) are joined in separable fashion along a seam by means of exteriorly provided quick connectors (4).

18. Underground tank according to claim 16, **characterised in that** the tank parts (1, 2) are joined along a seam (5) by welding (3) in a monolithic underground tank (E), and that the monolithic underground tank defines a transport unit (G) together with the tank dome (D) stowed in a transport position (T) in the opening (K) from which the disc (16) has been removed, the transport unit (G), in some cases, even including a dome shaft (A) and/or a lid as well stowed within the stowed tank dome (D).

19. Underground tank according to at least one of the preceding claims, **characterised in that** the tank parts (1, 2) and at least the tank dome (D) are unitary plastic material injection moulded parts, preferably injected moulded and embossed parts.

## Revendications

1. Réservoir destiné à être enterré (E) avec au moins un dôme de réservoir (D), en matière plastique, le réservoir destiné à être enterré (E) étant assemblé d'un seul tenant ou à partir de parties de réservoir (1, 2) et le dôme de réservoir (D) dépassant en position de montage (M) du contour de réservoir ou de parties de réservoir (23) contigu et présentant un siège récepteur (26) au choix pour un couvercle, un puits de dôme (A) ou une pièce intermédiaire, le dôme de réservoir (D) étant une pièce démontable fabriquée séparément et pouvant être tourné dans une position de montage (M) montée dans une ouverture (K) ronde essentiellement à fleur du contour du réservoir (23) dans des positions de rotation pouvant être choisies par rapport au réservoir ou partie de réservoir, **caractérisé en ce que** le dôme de réservoir (D) présente pour le montage une partie de pied (F), dont le diamètre est supérieur au diamètre du siège récepteur (26), et **en ce que** le dôme de réservoir (D) peut être emboîté dans une position de transport (T) avec le siège récepteur (26) devant essentiellement jusqu'à la partie de pied (F) dans l'ouverture (K) et forme un espace de rangement de transport (S) accessible par la partie de pied (F).

2. Réservoir destiné à être enterré selon la revendication 1, **caractérisé en ce que** le dôme de réservoir (D) peut être pivoté en continu de 360° dans la position de montage autour de l'axe de dôme de réservoir (X) .

3. Réservoir destiné à être enterré selon la revendication 1, **caractérisé en ce que** dans la position de montage (M), le dôme de réservoir (D) est encliqueté dans l'ouverture (K) avec le réservoir ou la partie de réservoir, de préférence au moyen de la partie de pied (F) du dôme de réservoir (D).

4. Réservoir destiné à être enterré selon la revendication 1, **caractérisé en ce que** l'ouverture (K) présente sur un collet (21) un épaulement (22) contre-dépouillé, intérieur pour crochet d'encliquetage (30) du dôme de réservoir (D), **en ce que** plusieurs crochets d'encliquetage (30) à ressort de rappel sont prévus dans l'étendue périphérique d'une bague d'emboîtement (29) de la partie de pied (F), et **en ce que** les crochets d'encliquetage (30) meuvent être accrochés derrière l'épaulement (22).

5. Réservoir destiné à être enterré selon la revendication 1, **caractérisé en ce que** l'ouverture (K) du réservoir ou de la partie de réservoir est fermée après sa fabrication par un disque (16) plan, de préférence nervuré, et **en ce que** le disque (16) peut être retiré du collet (21) pour le montage du dôme de réservoir (D) le long d'une ligne de séparation de consigne (19) circulaire.

6. Réservoir destiné à être enterré selon la revendication 1, **caractérisé en ce que** le dôme de réservoir (D) présente jusqu'à la partie de pied (F) une section ovale avec au moins un endroit plat (9) pour au moins un raccord de tuyau (39).

7. Réservoir destiné à être enterré selon la revendication 6, **caractérisé en ce que** le dôme de réservoir (D) présente au moins une cavité à denture destinée à être enterrée (11).

8. Réservoir destiné à être enterré selon la revendication 4, **caractérisé en ce que** la partie de pied (F) présente sur la paroi de dôme de réservoir (24) une bride extérieure (12) et la bague d'emboîtement (29) qui dépasse avec le diamètre intérieur de l'ouverture (K) de la bride extérieure (12) et est à peu près coaxiale par rapport à l'axe de dôme de réservoir (X) .

9. Réservoir destiné à être enterré selon la revendication 8, **caractérisé en ce qu'**au moins une rainure réceptrice d'étanchéité (31) est prévue sur le côté extérieur de la zone de fond de la bague d'emboîtement (29) dans la bride extérieure (12).

10. Réservoir destiné à être enterré selon la revendication 1, **caractérisé en ce que** le bord (17) de l'ouverture (K) du réservoir ou de la partie de réservoir est à double paroi et nervurée.

11. Réservoir destiné à être enterré selon la revendication 4, **caractérisé en ce que** les crochets d'encliquetage (30) forment le long de l'étendue périphérique plusieurs groupes, et **en ce qu'**entre les groupes se trouvent des zones (41) exemptes de crochets d'encliquetage sur la bague d'emboîtement (29).

12. Réservoir destiné à être enterré selon la revendication 8, **caractérisé en ce qu'**un passage se trouve entre la bride extérieure (12) et la paroi de dôme de réservoir (24) au maximum sur le diamètre extérieur de la bague d'emboîtement (29) ou le diamètre intérieur de l'ouverture (K) du réservoir ou de la partie de réservoir.

13. Réservoir destiné à être enterré selon la revendication 9, **caractérisé en ce que** le dôme de réservoir (D) présente un épaulement d'empilage (32) extérieur qui est formé de préférence par le fond de la rainure réceptrice d'étanchéité (31).

14. Réservoir destiné à être enterré selon la revendication 8, **caractérisé en ce que** la paroi de dôme de réservoir (24) est inclinée vers l'intérieur à partir de la bride extérieure (12) et se termine sur un épaulement (25) étiré vers l'intérieur, qui entoure le siège récepteur (26).

15. Réservoir destiné à être enterré selon la revendication 8, **caractérisé en ce qu'**un puits de dôme (A) adapté au dôme de réservoir (D) présente un siège (35) pour un couvercle ou une pièce intermédiaire, et **en ce que** sur le siège (35) est formée à l'extérieur une bride annulaire (36), de préférence avec des nervures raidisseuses (37) côté inférieur, dont le diamètre extérieur correspond au moins au diamètre extérieur de la bague d'emboîtement (29).

16. Réservoir destiné à être enterré selon la revendication 5, **caractérisé en ce que** le réservoir destiné à être enterré (E) présente deux parties de réservoir (1, 2) fabriquées de manière identique respectivement avec des ouvertures (K) fermant le disque (16), et **en ce que** le disque (16) est retiré de l'ouverture (K) d'une seule partie de réservoir (1) et est monté dans cette ouverture (K) dégagée du dôme de réservoir (D) ou emboîté pour le transport.

17. Réservoir destiné à être enterré selon la revendication 16, **caractérisé en ce que** les parties de réservoir (1, 2) sont assemblées au moyen de raccords rapides (4) montés à l'extérieur en deux parties le long d'une interface.

18. Réservoir destiné à être enterré selon la revendication 16, **caractérisé en ce que** les parties de réservoir (1, 2) sont assemblées le long d'une interface (5) par soudure (3) pour former un réservoir destiné à être enterré (E) monolithique, et **en ce que** le réservoir destiné à être enterré monolithique forme avec au moins le dôme de réservoir (D) rangé dans l'ouverture (K) dégagée en position de transport (T), éventuellement aussi avec un puits de dôme (A) rangé dans le dôme de réservoir et/ou un couvercle, un récipient de transport (G).

19. Réservoir destiné à être enterré selon l'une quelconque des revendications précédentes, **caractérisé en ce que** les parties de réservoir (1, 2) et au moins le dôme de réservoir (D) sont des pièces moulées par injection de matière plastique d'un seul tenant, de préférence des pièces estampées par injection.
